# EUROPÄISCHE PATENTSCHRIFT

(11) **EP 0 883 214 B1**
(45) Veröffentlichungstag und Bekanntmachung des Hinweises auf die Patenterteilung: **27.06.2007**
(21) Anmeldenummer: 98109140.8
(22) Anmeldetag: 20.05.1998
(51) Int. Cl.: H01R 24/00, H01R 13/52, H01R 13/622

(54) **Flüssigkeitsdichte Steckverbinder**
Liquidtight connector
Connecteur étanche aux liquides

(30) Priorität: 05.06.1997 DE 19723684
(43) Veröffentlichungstag der Anmeldung: 09.12.1998
(73) Patentinhaber: Endress + Hauser Conducta Gesellschaft für Mess- und Regeltechnik mbH + Co.KG., 70839 Gerlingen (DE)
(72) Erfinder: Beck,Bernhard, 70563 Stuttgart (DE)
(74) Vertreter: Andres, Angelika Maria

(56) Entgegenhaltungen:
- US-A- 4 500 153
- US-A- 4 531 796
- US-A- 5 478 254
- US-A- 5 567 174

## Beschreibung

Die Erfindung betrifft eine flüssigkeitsdichte Steckverbindung beispielsweise für zwei zu verbindende Kabel, mit einem Stecker und einer Kupplung, an die die beiden Kabel anschließbar sind, mit einem Steckergehäuse und einem Kupplungsgehäuse, in denen der Stecker und die Kupplung untergebracht sind, und mit einem Verschlußring, mittels dem das Steckergehäuse und das Kupplungsgehäuse miteinander verschraubbar sind.

Eine derartige Steckverbindung ist beispielsweise aus der US 5,478,254 bekannt, weitere Steckverbindunger sind beispielsweise aus der Meßtechnik als sogenannter SMEK-Stecker bekannt. Mit Hilfe der Steckverbindung ist es beispielsweise möglich, zwei Kabel elektrisch miteinander zu verbinden. Alternativ ist es ebenfalls möglich, einen Sensor elektrisch an ein Kabel anzuschließen oder ganz allgemein zwei Bauteile elektrisch miteinander zu verbinden. Insbesondere für den Einsatz in der Umwelttechnik ist es erforderlich, daß die Steckverbindung flüssigkeitsdicht ist. Zu diesem Zweck ist der bekannte SMEK-Stecker mit insgesamt sechs Dichtungen versehen. Jeweils eine Dichtung ist zwischen dem Steckergehäuse bzw. dem Kupplungsgehäuse und dem Verschlußring angeordnet. Damit wird erreicht, daß im zusammengeschraubten Zustand keine Flüssigkeit im Bereich des Verschlußrings in die beiden Gehäuse eindringen kann. Des weiteren sind jeweils zwei Dichtungen zwischen dem Steckergehäuse bzw. dem Kupplungsgehäuse und dem jeweils zugehörigen Bauteil angeordnet. Damit wird erreicht, daß das Steckergehäuse und das Kupplungsgehäuse an ihren den beiden zugehörigen Bauteilen zugewandten Enden flüssigkeitsdicht sind.

Aufgabe der Erfindung ist es, eine flüssigkeitsdichte Steckverbindung zu schaffen, die weniger Dichtungen aufweist.

Diese Aufgabe wird bei einer Steckverbindung der eingangs genannten Art erfindungsgemäß durch die Merkmale des Anspruches 1 gelöst.

Damit wird erreicht, daß nur eine einzige Dichtung erforderlich ist, mit der verhindert wird, daß Flüssigkeit in das Steckergehäuse oder das Kupplungsgehäuse eindringt.

Es ist wohl möglich, daß Flüssigkeit zwischen den Verschlußring und die beiden Gehäuse gelangt, da dort im Unterschied zum Stand der Technik keine Dichtungen vorhanden sind. Dies ist jedoch unerheblich, da durch die Dichtung im Überlappungsbereich zwischen dem Steckergehäuse und dem Kupplungsgehäuse in jedem Fall ein weiteres Eindringen der Flüssigkeit in die beiden Gehäuse unterbunden wird. Erfindungsgemäß wird also durch die im Überlappungsbereich angeordnete Dichtung zwischen dem Steckergehäuse und dem Kupplungsgehäuse im Vergleich zum Stand der Technik eine Dichtung eingespart.

Ein weiterer Vorteil besteht darin, daß die erfindungsgemäß angeordnete Dichtung in keinem Zeitpunkt, auch nicht während des Verschraubens des Steckergehäuses und des Kupplungsgehäuses, einer Belastung durch eine Drehbewegung oder dergleichen ausgesetzt ist. Nur das Verschlußteil führt eine Drehbewegung aus, während das Steckergehäuse und das Kupplungsgehäuse sich nicht drehen. Auf diese Weise wird insbesondere ein Verschleiß der Dichtung reduziert und damit die Lebensdauer der Dichtung wesentlich erhöht.

Vorteilhaften Ausgestaltungen der Erfindung werden in den abhangigen Anspruchen 2-7 angegeben.

Besonders zweckmäßig ist es, wenn als erste Dichtung ein O-Ring aus Gummi vorgesehen ist. Damit ist es möglich, eine sichere und gleichzeitig kostengünstige Abdichtung des Steckergehäuses und des Kupplungsgehäuses zu erreichen.

Der Verschlußring drehbar mit dem Kupplungsgehäuse verbunden und weist ein Innengewinde auf, und das Steckergehäuse weist ein dem Innengewinde zugeordnetes Außengewinde auf. Damit wird beim Zusammenbau der Steckverbindung das Einführen des Steckergehäuses in das Kupplungsgehäuse weiter erleichtert. Das Steckergehäuse wird von dem auf dem Kupplungsgehäuse drehbar gehaltenen Verschlußring geführt und gelangt somit von selbst zu dem Kupplungsgehäuse. Wird dann das Steckergehäuse und das Kupplungsgehäuse mittels des Verschlußrings zusammengeschraubt, so entsteht automatisch der Überlappungsbereich mit der zwischen den beiden Gehäusen angeordneten Dichtung.

Bei einer vorteilhaften Ausgestaltung der Erfindung weisen das Steckergehäuse und das Kupplungsgehäuse an ihren den beiden Kabeln zugewandten Enden jeweils eine Dichtung auf, die zwischen dem jeweiligen Kabel und dem jeweiligen Gehäuse angeordnet ist. Damit wird erreicht, daß nur eine einzige Dichtung an jedem der den beiden Kabeln zugewandten Enden der beiden Gehäuse erforderlich ist, mit der verhindert wird, daß Flüssigkeit in das Steckergehäuse oder das Kupplungsgehäuse eindringt. Erfindungsgemäß wird also durch die an jedem Ende der beiden Gehäuse angeordnete Dichtung im Vergleich zum Stand der Technik jeweils eine Dichtung eingespart.

Besonders zweckmäßig ist es, wenn als Dichtung eine Gummitülle vorgesehen ist. Damit ist es möglich, eine sichere und gleichzeitig kostengünstige Abdichtung des Steckergehäuses und des Kupplungsgehäuses zu den Kabeln hin zu erreichen.

Bei einer vorteilhaften Weiterbildung der Erfindung weisen das Steckergehäuse und das Kupplungsgehäuse an den den beiden Kabeln zugewandten Enden jeweils eine insbesondere schraubbare Kappe auf. Damit ist es möglich, die Kabel an den Enden der beiden Gehäuse in einfacher Weise in die Steckverbindung einzuführen und mit dem Stecker und der Kupplung zu verbinden.

Des weiteren ist es für einen Benutzer möglich, auf einfache Weise, insbesondere durch eine Sichtprüfung, die Dichtungen an den Enden der beiden Gehäuse bei abgenommener Kappe auf ihre Funktionsfähigkeit zu kontrollieren.

Bei einer vorteilhaften Ausgestaltung der Erfindung bestehen das Steckergehäuse, das Kupplungsgehäuse und der Verschlußring aus Kunststoff. Damit ist die erfindungsgemäße Steckverbindung säure- und laugenbeständig und kann insbesondere in der Umwelttechnik eingesetzt werden.

Weitere Merkmale, Anwendungsmöglichkeiten und Vorteile der Erfindung ergeben sich aus der nachfolgenden Beschreibung von Ausführungsbeispielen der Erfindung, die in den Figuren der Zeichnung dargestellt sind.
- Figur 1: zeigt einen schematischen Längsschnitt eines Ausführungsbeispiels einer erfindungsgemäßen Steckverbindung in einem zusammengeschraubten Zustand, wobei die Steckverbindung ein Steckerteil und ein Kupplungsteil aufweist,
- Figur 2: zeigt einen schematischen Längsschnitt des Steckerteils der Figur 1 in einem zusammengebauten Zustand und in seinen Einzelteilen, und
- Figur 3: zeigt einen schematischen Längsschnitt des Kupplungsteils der Figur 1 in einem zusammengebauten Zustand und in seinen Einzelteilen.

In den Figuren 1 bis 3 ist eine Steckverbindung 1 dargestellt, die aus einem Steckerteil 2 und einem Kupplungsteil 3 zusammengesetzt ist. Die Steckverbindung 1 ist flüssigkeitsdicht ausgestaltet und beispielsweise in der Meßtechnik, insbesondere in der Umwelttechnik einsetzbar. Mit der Steckverbindung 1 können beispielsweise zwei Kabel elektrisch miteinander verbunden werden. Dabei wird das eine Kabel mit dem Steckerteil 2 und das andere Kabel mit dem Kupplungsteil 3 verbunden, und das Steckerteil 2 wird mit dem Kupplungsteil 3 verschraubt.

Anhand der beiden genannten Kabel wird nachfolgend die Steckverbindung 1 beispielhaft näher beschrieben. Es wird jedoch ausdrücklich darauf hingewiesen, daß anstelle der beiden Kabel auch ein Sensor und/oder ganz allgemein ein sonstiges Bauteil mittelbar oder unmittelbar mit dem Steckerteil 2 und/oder dem Kupplungsteil 3 verbunden sein kann.

Wie insbesondere in der Figur 2 dargestellt ist, weist das Steckerteil 2 einen Stecker 4, eine Abschirmung 5, ein Steckergehäuse 6 mit einer Dichtung 7, eine Kappe 8 und eine Dichtung 9 auf. Die genannten Bauteile sind im wesentlichen rotationssymmetrisch ausgestaltet und besitzen eine gemeinsame Längsachse 10.

Die Abschirmung 5 ist etwa formschlüssig auf den Stecker 4 aufgesteckt. Der Stecker 4 mit der aufgesteckten Abschirmung 5 ist in das Steckergehäuse 6 eingesteckt. An dem dem Stecker 4 abgewandten Ende ist die Kappe 8 mittels zweier Gewinde 11, 12 auf das Steckergehäuse 6 aufgeschraubt. Unter der Kappe 8 ist die Dichtung 9 angeordnet, die zumindest teilweise in das Steckergehäuse 6 hineinragt. In der Kappe 8 ist eine Öffnung 13 enthalten, durch die in nicht dargestellter Weise ein Kabel in das Steckergehäuse 6 eingeführt und an den Stecker 4 angeschlossen werden kann. Das Kabel ist im angeschlossenen Zustand durch die Dichtung 9 hindurchgeführt.

Die Dichtung 9 ist als Gummitülle ausgeführt. Bei angeschlossenem Kabel wird die Dichtung 9 durch das Aufschrauben der Kappe 8 auseinandergedrückt. Die Dichtung 9 kommt damit einerseits fest an dem Kabel sowie andererseits fest an der Innenwand der Kappe 8, der Stirnseite des Steckergehäuses 6, der Innenwand der Abschirmung 5 und der Stirnseite des Steckers 4 zur Anlage. Damit kann keine Flüssigkeit zwischen den Gewinden 11, 12 oder durch die Öffnung 13 zu dem Stecker 4 und der Abschrimung 5 gelangen. Es ist somit eine flüssigkeitsdichte Verbindung des Kabels und des Steckerteils 2 erreicht.

Wie insbesondere in der Figur 3 dargestellt ist, weist das Kupplungsteil 3 eine abgeschirmte Kupplung 14, ein Kupplungsgehäuse 15, eine Kappe 16 und eine Dichtung 17 auf. Die genannten Bauteile sind im wesentlichen rotationssymmetrisch zur Längsachse 10 ausgestaltet.

Die Kupplung 14 ist in das Kupplungsgehäuse 15 eingesteckt. An dem der Kupplung 14 abgewandten Ende ist die Kappe 16 mittels zweier Gewinde 18, 19 auf das Kupplungsgehäuse 15 aufgeschraubt. Unter der Kappe 16 ist die Dichtung 17 angeordnet, die zumindest teilweise in das Kupplungsgehäuse 15 hineinragt. In der Kappe 16 ist eine Öffnung 20 enthalten, durch die in nicht dargestellter Weise ein Kabel in das Kupplungsgehäuse 15 eingeführt und an die Kupplung 14 angeschlossen werden kann. Das Kabel ist im angeschlossenen Zustand durch die Dichtung 17 hindurchgeführt.

Die Dichtung 17 ist als Gummitülle ausgeführt. Bei angeschlossenem Kabel wird die Dichtung 17 durch das Aufschrauben der Kappe 16 auseinandergedrückt. Die Dichtung 17 kommt damit einerseits fest an dem Kabel sowie andererseits fest an der Innenwand der Kappe 16, der Stirnseite des Kupplungsgehäuses 15, der Innenwand des Kupplungsgehäuses 15 und der Stirnseite der Kupplung 14 zur Anlage. Damit kann keine Flüssigkeit zwischen den Gewinden 18, 19 oder durch die Öffnung 20 zu der Kupplung 14 gelangen. Es ist somit eine flüssigkeitsdichte Verbindung des Kabels und des Kupplungsteils 3 erreicht.

Entsprechend der Figur 2 ist das Steckergehäuse 6 an seinem dem Stecker 4 zugewandten Ende mit einer sich in Richtung der Längsachse 10 erstreckenden ringförmigen Buchse 21 versehen, durch die der Stecker 4 und die Abschirmung 5 hindurchgesteckt sind. Etwa in der Mitte dieser Buchse 21 ist die Dichtung 7 aufgesteckt.

Entsprechend der Figur 3 ist das Kupplungsgehäuse 15 an seinem der Kupplung 14 abgewandten Ende mit einer sich in Richtung der Längsachse 10 erstreckenden ringförmigen Buchse 22 versehen, durch die die Kupplung 14 hindurchgesteckt ist. Der Innendurchmesser der Buchse 22 des Kupplungsgehäuses 15 ist geringfügig größer als der Außendurchmesser der Buchse 21 des Steckergehäuses 6.

Wie insbesondere in der Figur 1 dargestellt ist, ist im zusammengebauten Zustand der Steckverbindung 1 das Kupplungsgehäuse 15 mit seiner Buchse 22 auf die Buchse 21 des Steckergehäuses 6 aufgesteckt. Die beiden Buchsen 21, 22 bilden einen Überlappungsbereich 23, in dem sie etwa parallel zueinander und mit einem geringfügigen Abstand zueinander angeordnet sind. Innerhalb des Überlappungsbereichs 23 ist die Dichtung 7 zwischen der Buchse 21 des Steckergehäuses 6 und der Buchse 22 des Kupplungsgehäuses 15 angeordnet.

Die Dichtung 7 ist als O-Ring aus Gummi ausgeführt. Wird die Buchse 22 des Kupplungsgehäuses 15 auf die Buchse 21 des Steckergehäuses 6 aufgesteckt, so liegt die Dichtung 7 an beiden Buchsen 21, 22 fest an. Es ist somit eine flüssigkeitsdichte Verbindung zwischen dem Steckergehäuse 6 und dem Kupplungsgehäuse 15 erreicht. Es kann somit keine Flüssigkeit zwischen den beiden Buchsen 21, 22 hindurchtreten und zu dem Stecker 4 und der Kupplung 14 gelangen.

Wie aus den Figuren 1 bis 3 hervorgeht, ist dem Kupplungsteil 3 ein Verschlußring 24 zugeordnet, der das Kupplungsgehäuse 15 in einem dem Steckergehäuse 6 zugewandten und den Überlapppungsbereich 23 übergreifenden Bereich umgibt. Der Verschlußring 24 ist im wesentlichen rotationssymmetrisch zur Längsachse 10 ausgestaltet.

Das Kupplungsgehäuse 15 ist außen mit einer Einkerbung 25 versehen, in die ein an seinem einen Ende nach innen ragender Vorsprung 26 des Verschlußrings 24 eingreift. Der Verschlußring 24 ist damit auf dem Kupplungsgehäuse 15 um die Längsachse 10 drehbar. An seinem anderen Ende ist der Verschlußring 24 mit einem Innengewinde 27 versehen. Diesem Innengewinde 27 ist ein Außengewinde 28 auf dem Steckergehäuse 6 zugeordnet. Damit ist der Verschlußring 24 mittels der Gewinde 27, 28 auf das Steckergehäuse 6 aufschraubbar.

Im zusammengeschraubten Zustand nach der Figur 1 ist die Dichtung 7 innerhalb des Überlappungsbereichs 23 zwischen dem Steckergehäuse 6 und dem Kupplungsgehäuse 15 angeordnet. Außerhalb der beiden Gehäuse 6, 15 umgibt der Verschlußring 24 den Überlappungsbereich 23. Zwischen dem Verschlußring 24 und den beiden Gehäusen sind keine Dichtungen oder dergleichen vorgesehen. Damit kann Flüssigkeit zwischen den Verschlußring 24 und die beiden Gehäuse 6, 15 eindringen. Durch die Dichtung 7 kann die Flüssigkeit jedoch nicht zwischen den beiden Buchsen 21, 22 hindurch zu dem Stecker 4 und der Kupplung 14 vordringen.

Beim Zusammenbau bzw. Auseinanderschrauben des Steckerteils 2 und des Kupplungsgteils 3 wird nur der Verschlußring 24 gedreht. Das Steckergehäuse 6 und das Kupplungsgehäuse 15 drehen sich dabei nicht. Damit wird die Dichtung 7 zwischen den beiden Gehäusen 6, 15 nicht durch eine Drehbewegung oder dergleichen belastet.

### Bezugszeichen:

- 1: Steckverbindung
- 2: Steckerteil
- 3: Kupplungsteil
- 4: Stecker
- 5: Abschirmung
- 6: Steckergehäuse
- 7: Dichtung, O-Ring
- 8: Kappe auf 6
- 9: Dichtung, Gummitülle
- 10: Längsachse
- 11: Gewinde auf 6
- 12: Gewinde in 8
- 13: Öffnung in 8
- 14: Kupplung
- 15: Kupplungsgehäuse
- 16: Kappe auf 15
- 17: Dichtung, Gummitülle
- 18: Gewinde auf 15
- 19: Gewinde in 16
- 20: Öffnung in 16
- 21: Buchse an 6
- 22: Buchse an 15
- 23: Überlappungsbereich
- 24: Verschlußring
- 25: Einkerbung an 15
- 26: Vorsprung von 24
- 27: Innengewinde in 24
- 28: Außengewinde auf 6

## Patentansprüche

1. Flüssigkeitsdichte Steckverbindung (1) beispielsweise für zwei zu verbindende Kabel, mit einem Stecker (4) und einer Kupplung (14), an die die beiden Kabel anschließbar sind, mit einem Steckergehäuse (6) und einem Kupplungsgehäuse (15), in denen der Stecker (4) und die Kupplung (14) untergebracht sind, mit einem Verschlussring (24), mittels dem das Steckergehäuse (6) und das Kupplungsgehäuse (15) miteinander verschraubbar sind, wobei das Steckergehäuse (6) und das Kupplungsgehäuse (15) im zusammengeschraubten Zustand (Figur 1) einen Überlappungsbereich (23) aufweisen, wobei das Kupplungsgehäuse (15) in dem Überlappungsbereich (23) außen am Steckergehäuse (6) angeordnet ist, und wobei der Verschlussring (24) in dem Überlappungsbereich (23) außen am Kupplungsgehäuse (15) angeordnet ist, und mit einer ersten Dichtung (7), die in dem Überlappungsbereich (23) zwischen den beiden Gehäusen (6, 15) angeordnet ist, und die außen auf dem Steckergehäuse (6) angeordnet ist, **dadurch gekennzeichnet, dass** der Verschlussring (24) drehbar mit dem Kupplungsgehäuse (15) verbunden ist.

2. Steckverbindung (1) nach Anspruch 1, **dadurch gekennzeichnet, dass** als erste Dichtung (7) ein O-Ring aus Gummi vorgesehen ist.

3. Steckverbindung (1) nach einem der vorhergehenden Ansprüche, **dadurch gekennzeichnet, dass** der Verschlussring (24) ein Innengewinde (27) aufweist, und dass das Steckergehäuse (6) ein dem Innengewinde (27) zugeordnetes Außengewinde (28) aufweist.

4. Steckverbindung (1) nach einem der vorhergehenden Ansprüche, **dadurch gekennzeichnet, dass** das Steckergehäuse (6) und das Kupplungsgehäuse (15) an ihren den beiden Kabeln zugewandten Enden jeweils eine zweite Dichtung (9, 17) aufweisen, die zwischen dem jeweiligen Kabel und dem jeweiligen Gehäuse (6, 15) angeordnet ist.

5. Steckverbindung (1) nach Anspruch 4, **dadurch gekennzeichnet, dass** als zweite Dichtung (9, 17) eine Gummitülle vorgesehen ist.

6. Steckverbindung (1) nach einem der Ansprüche 4 oder 5, **dadurch gekennzeichnet, dass** das Steckergehäuse (6) und das Kupplungsgehäuse (15) an den den beiden Kabeln zugewandten Enden jeweils eine insbesondere schraubbare Kappe (8, 16) aufweisen.

7. Steckverbindung (1) nach einem der vorhergehenden Ansprüche, **dadurch gekennzeichnet, dass** das Steckergehäuse (6), das Kupplungsgehäuse (15) und der Verschlussring (24) aus Kunststoff bestehen.

## Claims

1. Liquid-tight connector (1), for example for two cables to be connected, with a plug (4) and a coupling (14) to which the two cables can be connected, with a plug housing (6) and a coupling housing (15) in which the plug (4) and the coupling (14) are housed, with a locking ring (24) by means of which the plug housing (6) and the coupling housing (15) can be screwed together, the plug housing (6), the plug housing (6) and the coupling housing (15) having an overlapping area (23) in the screwed-together state (Figure 1), the coupling housing (15) being arranged in the overlapping area (23) on the exterior of the plug housing (6), and the locking ring (24) being arranged in the overlapping area (23) on the exterior of the coupling housing (15), and with a first seal (7), which is arranged in the overlapping area (23) between the two housings (6, 15), and which is arranged on the exterior of the plug housing (6), **characterised in that** the locking ring (24) is rotatably connected to the coupling housing (15).

2. Connector (1) according to Claim 1, **characterised in that** an 0-ring made of rubber is provided as the first seal (7).

3. Connector (1) according to one of the preceding claims, **characterised in that** the locking ring (24) has an interior thread (27), and **in that** the plug housing (6) has an exterior thread (28) assigned to the interior thread (27).

4. Connector (1) according to one of the preceding claims, **characterised in that** the plug housing (6) and the coupling housing (15) each have, at their ends facing the two cables, a second seal (9, 17), which is arranged between the respective cable and the respective housing (6, 15).

5. Connector (1) according to Claim 4, **characterised in that** a rubber bushing is provided as the second seal (9, 17).

6. Connector (1) according to one of Claims 4 and 5, **characterised in that** the plug housing (6) and the coupling housing (15) each have, at the ends facing the two cables, a, in particular screwable, cap (8, 16).

7. Connector (1) according to one of the preceding claims, **characterised in that** the plug housing (6), the coupling housing (15) and the locking ring (24) are made of plastic.

## Revendications

1. Connexion (1) étanche aux liquides, par exemple, pour deux câbles à relier, avec un connecteur mâle (4) et un connecteur femelle (14), auxquels les deux câbles peuvent être raccordés, avec un boîtier de connecteur mâle (6) et un boîtier de connecteur femelle (15), dans lesquels le connecteur mâle (4) et le connecteur femelle (14) sont logés, et avec une bague de verrouillage (24), au moyen de laquelle le boîtier de connecteur mâle (6) et le boîtier de connecteur femelle (15) peuvent être vissés ensembles, le boîtier de connecteur mâle (6) et le boîtier de connecteur femelle (15) à l'état vissé (figure 1) présentant une zone de recouvrement (23), le boîtier de connecteur femelle (15) étant disposé dans la zone de recouvrement (23) à l'extérieur sur le boîtier de connecteur mâle (6), et la bague de verrouillage (24) étant disposée dans la zone de recouvrement (23) à l'extérieur sur le boîtier de connecteur femelle (15), et avec un premier joint (7), qui est disposé dans la zone de recouvrement (23) entre les deux boîtiers (6, 15), et qui est disposé à l'extérieur sur le boîtier de connecteur mâle (6), **caractérisée en ce que** la bague de verrouillage (24) est reliée par une liaison tournante avec le boîtier de connecteur femelle (15).

2. Connexion (1) d'après la revendication 1, **caractérisée en ce qu'**un joint torique en caoutchouc est prévu en tant que premier joint (7).

3. Connexion (1) d'après l'une des revendications précédentes, **caractérisée en ce que** la bague de verrouillage (24) comporte un filetage intérieur (27), et que le boîtier de connecteur mâle (6) comporte un filetage extérieur (28) correspondant au filetage intérieur (27).

4. Connexion (1) d'après l'une des revendications précédentes, **caractérisée en ce que** le boîtier de connecteur mâle (6) et le boîtier de connecteur femelle (15) comportent en leurs extrémités faisant face aux deux câbles, respectivement un deuxième joint (9, 17), qui sont disposés entre le câble respectif et le boîtier respectif (6, 15).

5. Connexion (1) d'après la revendication 4, **caractérisée en ce qu'**un manchon en caoutchouc est prévu en tant que deuxième joint (9, 17).

6. Connexion (1) d'après l'une des revendications 4 ou 5, **caractérisée en ce que** le boîtier de connecteur mâle (6) et le boîtier de connecteur femelle (15) présentent, en leurs extrémités faisant face aux deux câbles, respectivement un capuchon (8, 16), notamment vissable.

7. Connexion (1) d'après l'une des revendications précédentes, **caractérisée en ce que** le boîtier de connecteur mâle (6), le boîtier de connecteur femelle (15) et la bague de verrouillage (24) sont en matière plastique.
